# EUROPÄISCHE PATENTSCHRIFT

(11) **EP 1 737 660 B1**
(45) Veröffentlichungstag und Bekanntmachung des Hinweises auf die Patenterteilung: **03.11.2010**
(21) Anmeldenummer: 05730733.2
(22) Anmeldetag: 06.04.2005
(51) Int. Cl.: B41F 19/06

(54) **VORRICHTUNG ZUM PRÄGEFOLIENDRUCK**
DEVICE FOR EMBOSSED FILM PRINTING
DISPOSITIF POUR L'IMPRESSION DE FEUILLES GRAINEES

(30) Priorität: 13.04.2004 DE 102004018306; 13.04.2004 DE 102004018320; 29.04.2004 DE 102004021102; 26.02.2005 DE 102005008940
(43) Veröffentlichungstag der Anmeldung: 03.01.2007
(73) Patentinhaber: manroland AG, 63075 Offenbach/Main (DE)
(72) Erfinder: RICHTER, Franz-Peter, 64407 Fränkisch-Crumbach (DE); SCHÖLZIG, Jürgen, 55126 Mainz (DE)
(74) Vertreter: Stahl, Dietmar
(86) Internationale Anmeldenummer: PCT/EP2005/003587
(87) Internationale Veröffentlichungsnummer: WO 2005/102700

(56) Entgegenhaltungen:
- EP-A- 1 147 893
- US-A- 5 565 054
- US-A- 5 603 259
- WALTHER T: "OFFSETDRUCK UND FOLIENTRANSFER IN NUR EINEM DURCHGANG" DEUTSCHER DRUCKER, DEUTSCHER DRUCKER VERLAGSGESELLSCHAFT, OSTFILDERN, DE, Bd. 40, Nr. 15, 29. April 2004 (2004-04-29), Seite 42,44, XP001196256 ISSN: 0012-1096
- "PRINDOR: NEUE TECHNOLOGIE DER FOLIENPRAEGUNG - HEISS ODER KALT?" DEUTSCHER DRUCKER, DEUTSCHER DRUCKER VERLAGSGESELLSCHAFT, OSTFILDERN, DE, Bd. 32, Nr. 14/15, 18. April 1996 (1996-04-18), Seite G15, XP000584416 ISSN: 0012-1096
- EMERIAU L: "LA DORURE EST << VERNIE >> GRACE AU DISPOSITIF SPEEDOR D'ECAMO, LA DORURE A FROID SUR PRESSE OFFSET" CARACTERE, CEP INFORMATION PROFESSIONS. PARIS, FR, Bd. 45, Nr. 387/388, 4. Oktober 1994 (1994-10-04), Seiten 146-147, XP000476375 ISSN: 0247-039X

## Beschreibung

Die Erfindung betrifft eine verarbeitende Bogen Druckmaschine nach US 5565054 die eine Vorrichtung zum Transfer von bildgebenden Schichten von einer Trägerfolie auf Druckbogen beinhaltet.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungswerk angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungswerk mit einem Gegendruckzylinder und einem Transferzylinder ist eine Folienführung vorgesehen. Diese ist in der Art konzipiert, dass von einer Folienrolle ein Folienstreifen bzw. eine Transferfolie durch den Druckspalt des Beschichtungswerkes zwischen dem Gegendruckzylinder und dem Transferzylinder geführt wird. Der Folienstreifen wird auf der Auslaufseite nach dem Verlassen des Beschichtungswerkes wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.
Beim Transport von Druckbogen durch das Druckwerk wird jeder Druckbogen mit einem Klebstoffmuster versehen. Danach wird der Druckbogen durch das Beschichtungswerk geführt, wobei mittels des Transferzylinders der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein.

Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Es ist bekannt derartige Beschichtungswerke beispielsweise in Druckwerken von Druckmaschinen einzusetzen. Dadurch werden jedoch die entsprechenden Druckwerke für die Verwendung zum Druck von Bildern blockiert. Außerdem ist die Umrüstung der betroffenen Druckwerke aufwändig.

### [Aufgabe der Erfindung]

Aufgabe der Erfindung ist es daher eine Vorrichtung vorzusehen mittels derer beim Einsatz des Prägefoliendrucks eine flexible Nutzung einer Druckmaschine ermöglicht wird.

Die Lösung dieser Aufgabe ergibt sich aus den Merkmalen des Patentanspruchs 1.

In besonders vorteilhafter Weise wird die Transferfolie in wenigstens einem Beschichtungsmodul, das einem oder mehreren Druckwerken einer Druckmaschine vorzugsweise nachgeordnet ist, auf einem Gegendruckzylinder durch einen Transferzylinder mit dem Bedruckstoff in Berührung gebracht.

Innerhalb der das Beschichtungswerk aufnehmenden Bogen verarbeitenden Maschine kann das Beschichtungswerk in vorteilhafter Weise an beliebigen Stellen der Maschine platziert werden. Damit wird für den Fall einer Druckmaschine mit mehreren Druckwerken ermöglicht, dass bildgebenden Beschichtungen bzw. Metallisierungsschichten sowohl vor, als auch nach als auch zwischen dem Aufbringen von Druckfarbschichten aufbringbar sind.

In vorteilhafter Weise ist dazu das Beschichtungswerk als Beschichtungsmodul in der Art einer transportablen Einheit ausgebildet.

Vorteilhafterweise ist es nach der erfindungsgemäßen Vorrichtung auch möglich, auf besonders einfache Weise mehrere Beschichtungswerke innerhalb einer Bogen verarbeitenden Maschine hintereinander vorzusehen. Damit kann die Aufbringung verschiedener bildgebenden Beschichtungen bzw. Metallisierungsschichten innerhalb eines Sujets nacheinander erfolgen. Hierbei ist es möglich, ein erstes Klebermuster in einem ersten Beschichtungswerk mit einer ersten bildgebenden Beschichtung zu versehen und überlagernd im Folgenden ein weiteres, das erste einschließende Klebermuster aufzutragen und mit einer anderen bildgebende Beschichtung zu versehen.

Im Folgenden wird die Erfindung anhand von Figuren näher dargestellt.

Dabei zeigt:
Fig. 1 eine erste schematische Darstellung einer Einrichtung für den Folientransfer an einem Gegendruckzylinder,
Fig. 2 eine zweite schematische Darstellung einer Einrichtung für den Folientransfer an einem Gegendruckzylinder,
Fig. 3 eine Darstellung einer ersten Maschine mit einer Foüentransfereinrichtung, und
Fig. 4 eine Darstellung einer zweiten Maschine mit einer Folientransfereinrichtung,
Fig. 5 eine annähernd tangentiale Folienführung gemäß Fig. 3,
Fig. 6 eine annähernd tangentiale Folienführung gemäß Fig. 4.

In Figur 1 ist ein integriertes Folientransfermodul F für den Folientransfer zur Verwendung in einer Bogen verarbeitenden Maschine, beispielsweise einer Druckmaschine, gezeigt.

Das Folientransfermodul F ist wie folgt ausgerüstet:
- Zum Transport von Druckbogen ist ein bogenführender Gegendruckzylinder 4 vorgesehen. Der Gegendruckzylinder 4 kann zum Transport von Druckbogen ein oder mehrere Greiferfelder mit zugehörigen Druckflächen und einen entsprechend ein- bis mehrfachen Umfang auf weisen.
- Dem Gegendruckzylinder 4 ist im Quadranten A ein Auftragwerk 1 zugeordnet. Das Auftragwerk 1 weist einen Formzylinder 11, eine Auftragwalze 12 und ein Dosiersystem 13 auf. Mittels des Auftragwerkes 1 können über eine auf dem Formzylinder 11 aufgespannte Druckform bildmässige Beschichtungen auf am Gegendruckzylinder 4 gehaltene Druckbogen aufgebracht werden.
- Dem Gegendruckzylinder 4 ist im Quadranten B ein Beschichtungswerk 2 zugeordnet. Das Beschichtungswerk 2 dient dem Folientransferdruck und weist einen Transferzylinder 21 auf, der mit dem Gegendruckzylinder 4 einen Transferspalt 6 bildet. Weiterhin sind eine Folienvorratsrolle 22, eine Foliensammelrolle 23 und ggf. Bahnführungen für eine um den Transferzylinder 21 geführte Folienbahn 24 aus Transferfolie vorgesehen. Die Zylinder können dem Formzylinder und dem Gegendruckzylinder eines Beschichtungsmodules einer Offsetdruckmaschine entsprechen.
- Dem Gegendruckzylinder 4 kann in Drehrichtung dem Beschichtungswerk 2 nachgeordnet noch ein Kalandrierwerk 3 zugeordnet sein. Das Kalandrierwerk 3 bildet im Wesentlichen mittels einer Kalanderwalze 31 zusammen mit dem Gegendruckzylinder 4 einen Kalandrierspalt 32.

Auf diese Weise wird ein integriertes Folientransfermodul F gebildet, welches zwei Arbeitsstationen aufweist, die für die folgenden Arbeitsschritte eingesetzt werden:
- Ein zu beschichtender Druckbogen wird zunächst in der ersten Arbeitsstation (Auftragwerk 1) in einem Druckspalt 5 zwischen einem Formzylinder 21 und dem Gegendruckzylinder 4 mittels einer Druckform mit einem bildgebenden Klebstoffmuster versehen.
- Danach wird der Druckbogen in der folgenden Arbeitsstation (Beschichtungswerk 2) gemeinsam mit einer Folienbahn 24 aus Transferfolie durch einen Transferspalt 6 zwischen einem als Transferzylinder 21 ausgerüsteten Zylinder und dem gleichen Gegendruckzylinder 4 geführt, wobei die Transferfolie im Transferspalt 6 gegen den Druckbogen gepresst wird. Durch die Anpressung wird im Bereich des Klebstoffmusters von der Transferfolie eine bildgebende Schicht auf den Druckbogen übertragen. Die Folienbahn 24 wird hierbei in Richtung der Drehbewegung des Gegendruckzylinders 4 von der Folienvorratsrolle 22 abgerollt, um den Transferzylinder 21 herumgeführt und auf die Foliensammelrolle 23 aufgerollt.
- Weiterhin kann in dem Kalandrierspalt 32 des nachgeschalteten Kalandrier-werke 3 die von der Transferfolie auf den Druckbogen übertragene bildgebende Schicht zur Erhöhung der Haftfestigkeit und Glätte eingewalzt werden.

Eine derartige Vorrichtung ist in einem Lackmodul L einer Bogendruckmaschine einsetzbar. Ein solches Lackmodul L weist in seiner Grundbauform einen bogenführenden Gegendruckzylinder 4, einen Formzylinder 11, eine Auftragwalze 12, z.B. eine Rasterwalze, und ein Dosiersystem 13, z.B. ein Kammerrakelsystem, auf. Für die genannte Anwendung kann das Kammerrakelsystem anstatt für die Zuführung von Lack für die Klebstoffdosierung über die Rasterwalze bzw. Auftragwalze und den Formzylinder z.B. mittels eines ausgesparten Gummituches oder einer Flexodruckform auf den Bedruckstoff genutzt werden.

Die Bauform des Lackmodules entspricht vom Grundkonzept her einem Druckwerk D einer Druckmaschine und weist anstatt des Form- und Drucktuchzylinders lediglich einen Formzylinder 11 auf. In einem Lackmodul L ist darüber hinaus kein Farbwerk mit einer Vielzahl von Walzen und auch kein Feuchtwerk vorhanden. Das hat zur Folge, dass ein Lackmodul L oberhalb der Beschichtungseinrichtungen freien Bauraum aufweist. Das Lackmodul L erlaubt daher auf sehr einfache, kompakte, bedienungsfreundliche und kostengünstige Weise die Integration der für die Folienführung notwendigen Elemente.
Der Bedruckstoff wird in einem so ausgeführten Folientransfermodul F darüber hinaus in sehr vorteilhafter Weise durch alle notwendigen Spaltstellen in einem einzigen Greiferschluss geführt, während er auf einem einzigen Gegendruckzylinder 4 aufliegt.

In Figur 2 ist eine zweite Ausführungsform eines integrierten Folientransfermodules F für den Folientransfer zur Verwendung in einer Bogen verarbeitenden Maschine, beispielsweise einer Druckmaschine, gezeigt.

Das Folientransfermodul F ist wie folgt ausgerüstet:
- Zum Transport von Druckbogen ist ein bogenführender Gegendruckzylinder 4 vorgesehen. Der Gegendruckzylinder 4 kann zum Transport von Druckbogen ein oder mehrere Greiferfelder mit zugehörigen Druckflächen und einen entsprechend ein- bis mehrfachen Umfang auf weisen.
- Dem Gegendruckzylinder 4 ist im Quadranten A ein Beschichtungswerk 2 zugeordnet. Das Beschichtungswerk 2 dient dem Folientransferdruck und weist einen Transferzylinder 21 auf, der mit dem Gegendruckzylinder 4 einen Transferspalt 6 bildet. Weiterhin sind eine Folienvorratsrolle 22, eine Foliensammelrolle 23 und ggf. Bahnführungen für eine um den Transferzylinder 21 geführte Folienbahn 24 aus Transferfolie vorgesehen. Der Transferzylinder 21 kann dem Formzylinder und der Gegendruckzylinder 4 dem Gegendruckzylinder eines Beschichtungsmodules z.B. eines Lackmodules einer Offsetdruckmaschine entsprechen.
- Dem Gegendruckzylinder 4 ist im Quadranten B in Drehrichtung dem Beschichtungswerk 2 nachgeordnet ein Kalandrierwerk 3 zugeordnet. Das Kalandrierwerk 3 bildet im Wesentlichen mittels einer Kalanderwalze 31 zusammen mit dem Gegendruckzylinder 4 einen Pressspalt 32.

Auf diese Weise wird ein Folientransfermodul gebildet, welches zwei Arbeitsstationen für die folgenden Arbeitsschritte aufweist:
- Ein zu beschichtender Druckbogen wird zunächst in einer dem Folientransfermodul vorgeordneten separaten Arbeitsstation mittels einer Druckform mit einem bildgebenden Klebstoffmuster versehen. Die Erzeugung des Klebstoffmusters kann in einem Beschichtungsmodul z.B. im Hochdruck- oder Flexodruckverfahren erfolgen oder sie kann in einem Offsetdruckwerk mittels des Flachdruckverfahrens erfolgen.
- Danach wird der Druckbogen in dem Folientransfermodul in der ersten Arbeitsstation (Beschichtungswerk 2) gemeinsam mit einer um den Transferzylinder 21 gelegten Folienbahn 24 aus Transferfolie durch den Transferspalt 6 zwischen dem Transferzylinder 21 und dem Gegendruckzylinder 4 geführt. Durch die Anpressung wird von der Transferfolie die bildgebende Schicht auf das Klebstoffmuster des Druckbogens übertragen. Die Folienbahn 24 wird dabei von der Folienvorratsrolle 22 ab- und auf die Foliensammelrolle 23 aufgerollt.
- Danach kann in der weiteren Arbeitsstation im Pressspalt 32 des nachgeschalteten Kalandrierwerkes 3 die von der Transferfolie auf den Druckbogen übertragene bildgebende Schicht zur Erhöhung der Haftfestigkeit und Glätte eingewalzt werden.

Die beschriebene Ausführungsform kann in Bogen führenden Druckmaschinen beispielsweise mit Konfigurationen gemäß Figur 3 bzw. Figur 4 wie folgt eingesetzt werden:

Dem Folientransfermodul F, das hier immer als Beschichtungswerk 2 zum Folientransfer dient, ist ein Druckwerk D (siehe Figur 3) oder ein Lackmodul L (siehe Figur 4) in Förderrichtung direkt vorgeordnet. Dazu kann z.B. eine Maschinenkonfiguration in Form einer so genannten Doppellackmaschine verwendet werden (siehe Figur 4).

### Bogendruckmaschine nach Figur 3:

In der Ausführungsform einer Bogen verarbeitenden Maschine gemäß Figur 3 kann dem Folientransfermodul F ein Druckwerk D, z.B. ein Offsetdruckwerk, direkt vorgeordnet sein.

Das Druckwerk D weist eine Flachdruckform auf einem Plattenzylinder, einen Gummituchzylinder und einen Gegendruckzylinder 4 auf und fungiert als Auftragwerk 1. Der Klebstoffauftrag erfolgt konventionell im Offsetdruckverfahren mittels der entsprechend der gewünschten Beschichtung bebilderten Flachdruckform. Der Kleberauftrag erfolgt in einem Druckspalt 5 des Druckwerkes D.
Alternativ kann für die Anwendung des Hochdruckverfahrens beim Kleberauftrag im Druckwerk D der Plattenzylinder vom Drucktuchzylinder getrennt werden. Der Drucktuchzylinder trägt dabei ein ausgespartes Drucktuch bzw. eine Flexodruckform. Dem Drucktuchzylinder ist eine Auftragwalze mit Dosiersystem (z.B. am Einbauort einer Gummituchwaschvorrichtung), vorzugsweise eine Rasterwalze mit Kammerrakelsystem, für den Klebstoffauftrag an- und abstellbar zugeordnet.

### Bogendruckmaschine nach Figur 4:

In abgewandelter Bauform ist nach Figur 4 dem Folientransfermodul F ein Lackmodul L direkt vorgeordnet. Diesem kann wiederum ein Druckwerk D direkt vorgeordnet sein.

Auf dem Formzylinder 11 des dem Folientransfermodul F vorgeordneten Lackmoduls L ist ein ausgespartes Gummituch bzw. eine Flexodruckform fixiert. Das Lackmodul fungiert in dieser Ausführungsform als Auftragwerk 1 für Kleber. Ein Kammerrakelsystem als Dosiersystem 13 dient damit der Klebstoffdosierung über eine Raster- bzw. Auftragwalze 13 und den Formzylinder 11 auf dem Bedruckstoff. Der Bedruckstoff mit Klebstoffauftrag wird dem nachgeordneten Beschichtungsmodul in Form des Folientransfermodules F zugeführt.

Wenn ein Lackmodul L zu einem Folientransfermodul F umgerüstet wird, dann sind in diesem die Rasterwalze und das Kammerrakelsystem ausgebaut. Der Formzylinder dient als Transferzylinder 21 für Transferfolie. Hierzu ist dem Formzylinder zumindest die Folienvorratsrolle 22 für frische Transferfolie und die Foliensammelrolle 23 für verbrauchte Transferfolie zugeordnet. Der Transferzylinder 21 überträgt im Transferspalt 6 die bildgebende Schicht von der Transferfolie auf den im Greiferschluss am Gegendruckzylinder 4 fixierten Bedruckstoff.

Bei Bedarf ist dem Transferzylinder 21 am Gegendruckzylinder 4 in Förderrichtung eine Kalanderwalze 31 nachgeordnet (hier Kalandrierwerk 3).

Für besondere Anwendungsfälle, z.B. wenn der Bedruckstoff sehr saugfähig ist und der Kleber schnell im Bedruckstoff wegschlägt, kann in einem dem Lackmodul L vorgeordneten Druckwerk D eine erste Schicht mit Kleber quasi als Grundbeschichtung aufgebracht werden,

In den Ausführungsformen nach Figur 3 und Figur 4 kann zur Verwendung von Kleber, der unter Einwirkung von UV-Strahlung trocknet, jeweils ein oder mehrere UV-Trockner 7 eingesetzt werden. Die UV-Trockner 7 können jeweils einem Gegendruckzylinder 4 nach einem Druckspalt 5 oder nach dem Transferspalt 6 zugeordnet werden.

Die Trocknung kann auch im Bereich der Bogenauslage erfolgen.

in vorteilhafter Weise wird wiederum in dieser Ausführungsform des Folientransfermodules F der Bedruckstoff in allen Spaltstellen in einem einzigen Greiferschluss auf einem einzigen Gegendruckzylinder 4 geführt.

Im Folgenden werden Details zur Transferfolie offenbart: Die zuvor genannte Transferfolie ist mehrschichtig aufgebaut. Sie weist als Trägerschicht eine Folie auf, die vorzugsweise dünn und reissfest ist. Auf der Trägerfolie ist mittels einer Trennschicht eine bildgebende Schicht aufgebracht ist. Die Trennschicht dient dem erleichterten Abheben der bildgebenden Schicht von der Trägerfolie. Die bildgebende Schicht kann z.B. eine metallisierte Schicht oder eine Glanzschicht oder eine Texturschicht oder eine eingefärbte Schicht oder eine Bildmuster enthaltende Schicht sein.

Die Transferfolie wird beim so genannten Prägefoliendruck eingesetzt. Beim Prägefoliendruck wird ein bildgebendes Klebermuster auf einen Druckbogen aufgebracht. Dies kann auf einfache Weise im Offsetdruckverfahren erfolgen. Danach wird die Transferfolie mit der beschichteten Seite unter Druck auf den Druckbogen aufgelegt, sodass die bildgebenden Schichten der Transferfolie als entsprechendes Bildmuster an dem Druckbogen anhaften und dabei von der Transferfolie abgehoben werden.

In den beschriebenen Vorrichtungen zu Ausführung des Prägefoliendruckes ist die Folienvorratsrolle 22 dem jeweiligen Beschichtungswerk 2 auf der Seite der Bogenzuführung zugeordnet. Die Folienvorratsrolle 22 weist einen Drehantrieb auf. Der Drehantrieb wird zur kontinuierlichen geregelten Zuführung der unverbrauchten Folienbahn 24 der Transferfolie zum Beschichtungswerk 2 benötigt und ist daher steuerbar. Auf der ablaufseitigen Seite des Beschichtungswerkes 2 wird die verbrauchte Folienbahn 24 auf einer Foliensammelrolle 23 aufgewickelt. Auch hier ist für die optimierte Produktion ein Antrieb vorzusehen, der steuerbar ist. Weiterhin können im Bereich der Folienführung Spannrollen 25 vorgesehen sein. Die Spannrollen 25 sind dem Transferzylinder 21 in Bezug auf die Zu- und Abführung der Folienbahn 24 zum und vom Transferspalt 6 benachbart angeordnet. Mittels derartiger Spannrollen 25 kann die Folienbahn 24 immer in gleicher Spannung gegenüber dem Transferzylinder 21 gehalten.

In den Ausführungsformen nach den Figuren 5 und 6 ist die Folienführung in besonderer Weise ausgeführt, in der die Spannrollen 25 ebenfalls dem Transferzylinder 21 benachbart angeordnet sind.

Bevorzugt sind aber nach Figuren 5 und 6 die Spannrollen 25 in der Nähe des Transferspaltes 6 derart angeordnet, dass die Folienbahn 24 annähernd tangential zur Oberfläche des Transferzylinders 21 in den Transferspalt 6 geführt ist. Die dergestalt tangentiale Führung der Folienbahn 24 reduziert die Reibungsverhältnisse zwischen Folienbahn 24 und Transferzylinder 21 durch eine weit gehende Minimierung der Berührungsfläche zwischen der Folienbahn 24 und der Oberfläche des Transferzylinders 21. Dies ist von Vorteil, wenn die Folienbahn 24 bevorzugt in Förderrichtung im Taktbetrieb, beispielsweise unter Berücksichtigung des Kanaldurchganges (Transferzylinder 21) bzw. unter Berücksichtigung des Sujets, transportierbar ist.
Bei einer getakteten Förderung der Folienbahn 24, wird diese vorzugsweise immer dann angehalten, wenn keine Beschichtung vorgenommen werden soll oder wenn ein Kanaldurchlauf der im Transferspalt 6 zusammen arbeitenden Zylinder mit Unterbrechung der Transferwirkung zwischen deren Oberflächen erfolgt. Hierbei erfolgt zwingend eine Relativbewegung zwischen der Folienbahn 24 und der Oberfläche des Transferzylinders 21.

In einer weiteren Ausbildung sind in Achsrichtung mehrere Folienbahnen 24 in Verbindung mit entsprechenden Folienvorratsrollen 22 und diesen zugeordneten Foliensammelrollen 23 parallel zueinander über die Formatbreite anordenbar. Diese Folienvorratsrollen 22 sowie Foliensammelrollen 23 können wahlweise gemeinsam oder paarweise für jede der mehreren Folienbahnen 24 einzeln im Taktbetrieb betreibbar sein.
Der Taktbetrieb der Folienbahn 24 erfolgt bevorzugt über die antreibbaren Folienvorratsrollen 22 und Foliensammelrollen 23, welche beispielsweise mit einer Maschinensteuerung gekoppelt sind. Für den Taktbetrieb ist ein an sich bekannter Folienspeicher in Form einer Folienschlaufe vorgesehen. Die Folienschlaufe kann beispielsweise mittels der Umschlingung einer Tänzerwalze gebildet werden.

Die Oberfläche des Transferzylinders 21 ist mit einem Kunststoffüberzug vergleichbar einem Gummituch bzw. Drucktuch bespannt. Der Kunststoffüberzug weist eine definierte Elastizität auf. Außerdem ist die Oberfläche des Kunststoff-überzuges sehr glatt und weist geringe Adhäsion zur Transferfolie auf. Mittels der Kunststoffoberfläche wird ein sauberer Übertrag der bildgebenden Schicht auf den Druckbogen ermöglicht. Weiterhin wird durch den elastischen Aufbau des Kunststoffüberzuges ein vergleichsweiser breiter Druckspalt erzeugt. Weiterhin wird durch einen beispielsweise gegenüber dem Transferzylinder 21 doppelt großen Durchmesser des Gegendruckzylinders 4 eine weitere Vergrößerung des Transferspaltes 6 erzeugt. Durch all diese Maßnahmen wird zum einen eine breite Druckfläche im Transferspalt 6 und zum anderen eine sichere Beweglichkeit zwischen der die Transferfolie anpressenden Oberfläche des Transferzylinders 21 und des Gegendruckzylinders 4 ermöglicht. Mit diesen Mitteln wird der Transfer auch sehr feiner Muster aus der bildgebenden Schicht auf den Druckbogen sichergestellt.

In Ergänzung zu den beschriebenen Vorrichtungsmerkmalen kann dem Folientransfermodul bei Bedarf eine Weiterverarbeitungseinheit, z.B. zum Prägen, Schneiden oder Stanzen, oder ein Lackwerk zur Oberflächenveredelung der Bedruckstoffe oder ein Eindruckwerk nachgeordnet werden.

Nach dem Übertrag der Transferfolie auf den Bedruckstoff und bei Bedarf anschließendem Pressen und Glätten ist auf die auf dem Bedruckstoff befindliche Folie ein Eindruck oder ein Aufdruck mit herkömmlicher Offsetdruckfarbe, alternativ mit so genannter UV-Farbe, und/oder eine Lackierung der bildgebenden Beschichtung von der Transferfolie, beispielsweise eine UV-Lackierung in Verbindung mit einer Excimer-Trocknung, realisierbar.

Hierzu ist nach dem Folientransfermodul zumindest ein weiteres Druckwerk und/oder zumindest ein Lackmodul nachgeordnet. Beispielsweise ist mit einer zusätzlichen Lackierung der bildgebenden Beschichtung von der Transferfolie eine weitere Glanzsteigerung erzielbar.

Die Erfindung ist im Rahmen der dargestellten Ausführungsformen ausgestaltbar und soll nicht auf die konkreten Merkmale der Ausführungsbeispiele beschränkt sein.

### Bezugszeichenliste

- 1: - Auftragwerk
- 2: - Beschichtungswerk
- 3: - Kalandrierwerk
- 4: - Gegendruckzylinder
- 5: - Druckspalt
- 6: - Transferspalt
- 7: - UV-Trockner
- 11: - Formzylinder
- 12: - Auftragwalze
- 13: - Dosiersystem
- 21: - Transferzylinder
- 22: - Folienvorratsrolle
- 23: - Foliensammelrolle
- 24: - Folienbahn
- 25: - Spannrolle
- 31: - Kalanderwalze
- 32: - Kalandrierspalt
- A: - Quadrant
- B: - Quadrant
- F: - Folientransfermodul
- D: - Druckwerk
- L: - Lackmodul

## Patentansprüche

1. Bogen verarbeitende Druckmaschine mit mindestens einem Lackmodul und einer Vorrichtung für den Prägefoliendruck auf Druckbogen, welche wenigstens ein Auftragwerk (1) zur bildmäßigen Beschichtung eines Druckbogens (B) mit einem Kleber und mit einem Beschichtungswerk (2, F) zum Übertragen bildge-bender Schichten von einer Transferfolie (5) auf den Druckbogen (B), aufweist, wobei das Beschichtungswerk (2, F) einen Gegendruckzylinder (4) und einen Transferzylinder (21) enthält, die einen gemeinsamen Transferspalt (6) bilden, und die Transferfolie (5) um den Transferzylinder (21) führbar ist, derart, dass sie gemeinsam mit dem an dem Gegendruckzylinder (4) geführten Druckbogen (B) unter Druck durch den Transferspalt (6) geführt wird und wobei die bildgebenden Schichten nach dem Austritt des Druckbogens (B) aus dem Transferspalt (6) im Bereich der mit Kleber versehenen bildmäßigen Bereiche auf dem Druckbogen (B) anhaftet und von der Transferfolie (5) abgehoben wird, wobei die Vorrichtung innerhalb der Druckmaschine angeordnet ist,
**dadurch gekennzeichnet,**
**dass** einem Druckwerk (D) oder Lackmodul (L) der Druckmaschine ein Folientransfermodul (F) direkt nachgeordnet ist, dass das Folientransfermodul (F) wenigstens als Beschichtungswerk (2) ausgebildet ist, das einen Transferzylinder (21) und einen Gegendruckzylinder (4) aufweist, dass dem Transferzylinder (21) innerhalb des Folientransfermoduls (F) eine Folienvorratstolle (22) für frische Transferfolie und eine Foliensammelrolle (23) für verbrauchte Transferfolie zugeordnet sind, derart, dass die Transferfolie als Folienbahn (24) von der Folienvorratsrolle (22) um den Transferzylinder (21) durch den Transferspalt (6) zur Foliensammelrolle (23) führbar ist, und dass der Transferzylinder (21) ein Formzylinder eines Lackmodules (L) ist oder dass der Transferzylinder (21) dem Formzylinder an dem Gegendruckzylinder (4) des Lackmodules (L) nachgeordnet ist.

2. Druckmaschine nach Anspruch 1,
**dadurch gekennzeichnet,**
**dass** in dem Folientransfermodul (F) eine Auftragwalze und ein Dosiersystem von dem Formzylinder abnehmbar angeordnet sind und dass der Formzylinder mittels eines glatten kompressiblen Pressbezuges zum Transferzylinder (21) umrüstbar ist.

3. Druckmaschine nach Anspruch 2,
**dadurch gekennzeichnet,**
**dass** der Pressbezug als ein eine Teilfläche des zylindrischen Oberflächenbereiches des Transferzylinders (21)des Beschichtungswerkes (2) abdeckendes Flächenelement auf dem Transferzylinder (21) oder einer von dem Transferzylinder (21) getragenen Bespannung positionierbar anbringbar ist.

4. Druckmaschine nach Anspruch 2,
**dadurch gekennzeichnet,**
**dass** auf der Oberfläche des Transferzylinders (21) ein ausgeschnittenes Drucktuch oder eine entsprechend ein entsprechend dem zu beschichtenden Bereich konturierten Pressfläche bearbeitete Kunststoffdruckform oder ein entsprechend dem zu beschichtenden Bereich konturiertes, aufklebbares oder anderweitig, bevorzugt lösbar, befestigbares Andrucksegment vorgesehen ist

5. Druckmaschine Anspruch 1 bis 4, **dadurch gekennzeichnet,**
**dass** innerhalb der das Beschichtungswerk aufnehmenden Bogen verarbeitenden Maschine das Beschichtungswerk an beliebigen Stellen der Maschine platzierbar ist.

6. Druckmaschine nach Anspruch 1 bis 4, **dadurch gekennzeichnet,**
**dass** die Bogen verarbeitende Maschine einer Druckmaschine mit mehreren Druckwerken ist und dass das Beschichtungswerk vor oder nach oder zwischen den Druckwerken angeordnet ist.

7. Druckmaschine nach Anspruch 1 bis 6, **dadurch gekennzeichnet,**
**dass** das Beschichtungswerk (2) als Folientransfermodul (F) in der Art einer transportablen Einheit ausgebildet ist.

8. Druckmaschine nach Anspruch 1 bis 7, **dadurch gekennzeichnet,**
**dass** mehrere Beschichtungswerke (2) innerhalb einer Bogen verarbeitenden Maschine hintereinander angeordnet sind.

9. Druckmaschine nach Anspruch 1 bis 8, **dadurch gekennzeichnet,**
**dass** einem Beschichtungswerk (2) ein Auftragwerk (1) in Form eines Druckwerkes (D) direkt vorgeordnet ist.

10. Druckmaschine nach Anspruch 1 bis 9, **dadurch gekennzeichnet,**
**dass** einem Beschichtungswerk (2) ein Auftragwerk (1) in Form eines Lackmodules (L) direkt vorgeordnet ist.

11. Druckmaschine nach Anspruch 1 bis 9, **dadurch gekennzeichnet,**
**dass** einem Beschichtungswerk (2) ein Auftragwerk (1) in Form eines Lackmodules (L) und ein Auftragwerk (1) in Form eines Druckwerkes (D) direkt vorgeordnet sind.

12. Druckmaschine nach Anspruch 1, **dadurch gekennzeichnet,**
**dass** dem Transferzylinder (21) Spannrollen (25) für eine annähernd tangentiale Führung der Folienbahn (24) im Transferspalt (6) zugeordnet sind.

13. Druckmaschine nach Anspruch 12, **dadurch gekennzeichnet,**
**dass** die Folienbahn (24) im Taktbetrieb in Förderrichtung transportierbar ist.

## Claims

1. A sheet processing printing machine with at least one varnish module and a device for embossed foil printing on to printing sheets having at least one application couple (1) for the image-like coating of a printing sheet (B) with an adhesive and with a coating couple (2, F) for the transfer of imaging layers from a transfer foil (5) on to the printing sheet (B), wherein the coating couple (2, F) includes an impression cylinder (4) and a transfer cylinder (21) which form a common transfer nip (6) and the transfer foil (5) is guidable about the transfer cylinder (21) in such a manner that jointly with the printing sheet (B) guided on the impression cylinder (4) it is guided under pressure through the transfer nip (6) and wherein the imaging layers following the emergence of the printing sheet (B) from the transfer nip (6) in the region of the image-like regions provided with adhesive adheres to the printing sheet (B) and is lifted off the transfer foil (5), wherein the device is arranged within the printing machine, **characterized in that** a foil transfer module (F) is directly arranged downstream of a printing couple (D) or varnish module (L) of the printing machine, **in that** the foil transfer module (F) is at least designed as coating couple (2) having a transfer cylinder (21) and an impression cylinder (4), **in that** the transfer cylinder (21) within the foil transfer module (F) is assigned a foil storage reel (22) for fresh transfer foil and a foil collection reel (23) for consumed transfer foil in such a manner that the transfer foil as foil web (24) can be guided from the foil storage reel (22) about the transfer cylinder (21) through the transfer nip (6) to the foil collection reel (23), and **in that** the transfer cylinder (21) is a form cylinder of a varnish module (L) or **in that** the transfer cylinder (21) is arranged downstream of the form cylinder on the impression cylinder (4) of the varnish module (L).

2. The printing machine according to Claim 1, **characterized in that** in the foil transfer module (F) an application roller and a metering system removable from the form cylinder are arranged and **in that** the form cylinder can be converted into the transfer cylinder (21) by means of a smooth compressible press cover.

3. The printing machine according to Claim 2, **characterized in that** the press cover as surface element covering a part area of the cylindrical surface region of the transfer cylinder (21) of the coating couple (2) can be attached in a positionable manner to the transfer cylinder (21) or a clothing carried by the transfer cylinder (21).

4. The printing machine according to Claim 2, **characterized in that** on the surface of the transfer cylinder (21) a cut-out printing blanket or a plastic printing form processed in accordance with a pressing surface contoured according to the area to be coated or a pressing-on segment contoured in accordance with the region to be coated that can be glued on or otherwise attached preferably in a releasable manner is provided

5. The printing machine according to Claim 1 to 4, **characterized in that** within the sheet processing machine receiving the coating couple the coating couple can be placed in any positions of the machine.

6. The printing machine according to Claim 1 to 4, **characterized in that** the sheet processing machine is a printing machine with a plurality of printing couples and **in that** the coating couple is arranged before or after or in-between the printing couples.

7. The printing machine according to Claim 1 to 6, **characterized in that** the coating couple (2) is designed as foil transfer module (F) in the manner of a portable unit.

8. The printing machine according to Claim 1 to 7, **characterized in that** a plurality of coating couples (2) are arranged one after the other within a sheet-processing machine.

9. The printing machine according to Claim 1 to 8, **characterized in that** an application couple (1) in form of a printing couple (T) is directly arranged in front of a coating couple (2).

10. The printing machine according to Claim 1 to 9, **characterized in that** an application couple (1) in form of a varnish module (L) is directly arranged in front of a coating couple (2).

11. The printing machine according to Claim 1 to 9, **characterized in that** an application couple (1) in form of a varnish module (L) and an application couple (1) in form of a printing couple (D) are directly arranged in front of a coating couple (2).

12. The printing machine according to Claim 1, **characterized in that** tensioning rollers (25) for approximately tangential guiding of the foil web (24) in the transfer nip (6) are assigned to the transfer cylinder (21).

13. The printing machine according to Claim 12, **characterized in that** the foil web (24) is transportable in delivery direction in clocking mode.

## Revendications

1. Machine d'impression traitant des feuilles comportant au moins un module de vernissage et un dispositif pour l'impression de films de gaufrage sur des feuilles d'impression et qui présente au moins une unité d'application (1) pour le revêtement graphique d'une feuille d'impression (B) avec une colle et une unité de revêtement (2, F) pour transférer des couches donnant des images d'un film transfert (5) sur la feuille d'impression (B), l'unité de revêtement (2, F) comprenant un cylindre de contre-pression (4) et un cylindre de transfert (21) qui forment ensemble un intervalle de transfert commun (6) et le film de transfert (5) pouvant être passé autour du cylindre de transfert (21) de manière à passer sous pression avec la feuille d'impression (B) passant au niveau du cylindre de contre-pression (4) dans l'intervalle de transfert (6) et les couches donnant des images adhérant, après la sortie de la feuille d'impression (B) de l'intervalle de transfert (6), au niveau des zones graphiques pourvues de colle sur la feuille d'impression (B) et étant soulevées du film de transfert (5), ce dispositif étant disposé à l'intérieur de la machine d'impression,
**caractérisé en ce que**
directement en aval d'une unité d'impression (D) ou d'un module de vernissage (L) de la machine d'impression est disposé un module de transfert de film (F), que le module de transfert de film (F) se présente au moins sous la forme d'une unité de revêtement (2) qui présente un cylindre de transfert (21) et un cylindre de contre-pression (4), qu'au cylindre de transfert (21) situé à l'intérieur du module de transfert de film (F) est associé un rouleau de réserve de film (22) pour du film de transfert vierge et un rouleau collecteur de film (23) pour du film de transfert usagé, que le film de transfert sous forme de bande de film (24) peut être passé depuis le rouleau de réserve de film (22) autour du cylindre de transfert (21) à travers l'intervalle de transfert (6) vers le rouleau collecteur de film (23) et que le cylindre de transfert (21) est un cylindre porte-cliché d'un module de vernissage (L) ou que le cylindre de transfert (21) est disposé en aval du cylindre de contre-pression (4) du module de vernissage (L).

2. Machine d'impression selon la revendication 1,
**caractérisé en ce que,**
dans le module de transfert de film (F), sont disposés un rouleau d'application et un système de dosage pouvant être enlevés du cylindre porte-cliché et que le cylindre porte-cliché peut être transféré au moyen d'un revêtement de presse compressible lisse sur le cylindre de transfert (21).

3. Machine d'impression selon la revendication 2,
**caractérisé en ce que**
le revêtement de presse, sous forme d'un élément surfacique recouvrant une surface partielle de la zone surfacique cylindrique du cylindre de transfert (21) de l'unité de revêtement (2), peut être installé de manière positionnable sur le cylindre de transfert (21) ou une toile supportée par le cylindre de transfert (21).

4. Machine d'impression selon la revendication 2,
**caractérisé en ce que,**
sur la surface du cylindre de transfert (21), il est prévu un blanchet incisé ou un cliché en plastique usiné en fonction d'une surface de presse dessinée suivant la zone à revêtir en conséquence ou un segment de compression pouvant être collé ou fixé d'une autre manière, de préférence de manière dissociable, et dessiné suivant la zone à revêtir.

5. Machine d'impression selon les revendications 1 à 4,
**caractérisé en ce que,**
à l'intérieur de la machine de traitement de feuilles recevant l'unité de revêtement, l'unité de revêtement peut être placée à n'importe quels endroits de la machine.

6. Machine d'impression selon les revendications 1 à 4,
**caractérisé en ce que**
la machine de traitement de feuilles est une machine d'impression à plusieurs unités d'impression et que l'unité de revêtement est disposée en amont ou en aval ou entre les unités d'impression.

7. Machine d'impression selon les revendications 1 à 6,
**caractérisé en ce que**
l'unité de revêtement (2) est réalisée sous la forme d'un module de transfert de film (F) de type unité transportable.

8. Machine d'impression selon les revendications 1 à 7,
**caractérisé en ce que**
plusieurs unités de revêtement (2) sont disposées les unes derrière les autres à l'intérieur d'une machine de traitement de feuilles.

9. Machine d'impression selon les revendications 1 à 8,
**caractérisé en ce que,**
directement en amont d'une unité de revêtement (2), est disposée une unité d'application (1) sous forme d'une unité d'impression (D).

10. Machine d'impression selon les revendications 1 à 9,
**caractérisé en ce que,**
directement en amont d'une unité de revêtement (2), est disposée une unité d'application (1) sous forme d'un module de vernissage (L).

11. Machine d'impression selon les revendications 1 à 9,
**caractérisé en ce que,**
directement en amont d'une unité de revêtement (2), sont disposées une unité d'application (1) sous forme d'un module de vernissage (L) et une unité d'application (1) sous forme d'une unité d'impression (D) .

12. Machine d'impression selon la revendication 1,
**caractérisé en ce que,**
au cylindre de transfert (21) sont associés des rouleaux tendeurs (25) pour un guidage approximativement tangentiel de la bande de film (24) dans l'intervalle de transfert (6).

13. Machine d'impression selon la revendication 12,
**caractérisé en ce que**
la bande de film (24) peut être transportée en mode cadencé dans le sens de convoyage.
